# EUROPÄISCHE PATENTSCHRIFT

(11) **EP 1 320 786 B1**
(45) Veröffentlichungstag und Bekanntmachung des Hinweises auf die Patenterteilung: **23.11.2005**
(21) Anmeldenummer: 02738507.9
(22) Anmeldetag: 25.06.2002
(51) Int. Cl.: G04F 7/08

(54) **CHRONOGRAPH**
CHRONOGRAPH
CHRONOGRAPHE

(30) Priorität: 19.07.2001 DE 10135110
(43) Veröffentlichungstag der Anmeldung: 25.06.2003
(73) Patentinhaber: Lange Uhren GmbH, 01768 Glashütte (DE)
(72) Erfinder: MEIS, Reinhard, D-78333 Stockach (DE)
(74) Vertreter: Klein, Thomas
(86) Internationale Anmeldenummer: PCT/IB2002/002435
(87) Internationale Veröffentlichungsnummer: WO 2003/009068

(56) Entgegenhaltungen:
- CH-A- 682 201

## Beschreibung

Die Erfindung bezieht sich auf einen Chronograph, mit einem **Zifferblatt und mit einem** Chronographenantrieb, durch den bei manueller Betätigung eines ersten Stellelements eine Zeigerwelle eines Chronographenzeigers drehbar antreibbar ist, mit einer zur Zeigerwelle koaxialen Rattrapante-Zeigerwelle eines mit dem Chronographenzeiger überdeckend antreibbaren Rattrapantezeigers, wobei **der Chronographenzeiger und der Rattrapantezeiger in sich einander überdeckender Stellung synchron bewegend antreibbar sind und wobei** auf der Zeigerwelle ein Sekundenherz zum Zurückstellen des Chronographenzeigers angeordnet ist und Zeigerwelle und Rattrapante-Zeigerwelle durch ein Rattrapanteherz einer kraftschlüssigen Kupplung drehfest miteinander verbindbar sind, mit einem auf der Rattrapante-Zeigerwelle angeordneten Rattrapanterad, das von den Zangenarmen einer Rattrapantezange unter Federvorspannung umgreifbar und durch Reib- oder Formschluß drehblockierbar ist, sowie mit einem durch manuelle Betätigung eines zweiten Stellelements zwischen einer Blockierstellung und einer Entblockierstellung bewegbaren Schaltelement, durch das die Zangenarme aus ihrer Drehblockierstellung vom Rattrapanterad abhebbar bewegbar sind.

Ein derartiger Chronograph ist aus der DE 42 09 580 C2 bekannt. Bei diesem bekannten Chronographen können nach einem Start durch Betätigung des ersten Stellelements der Chronographenzeiger und der Rattrapantezeiger gemeinsam wieder angehalten werden. Es kann auch mit dem zweiten Stellelement nur der Rattrapantzeiger angehalten werden, während der Chronographenzeiger weiter läuft. So können Zwischenzeiten innerhalb einer Minute gemessen werden. Wird das zweite Stellelement nochmals betätigt, springt der Rattrapantezeiger auf die Position des laufenden Chronographenzeigers und läuft gemeinsam mit ihm weiter und ist zu einer erneuten Messung für eine weitere Zwischenzeit bereit. Die Messung von Zwischenzeiten läßt sich beliebig oft wiederholen. Will man auch den Chronographenzeiger anhalten, muß wieder das erste Stellelement betätigt werden. Es gibt also zwei Zustände der stehenden Zeiger. Entweder stehen beide Zeiger übereinander oder jeder Zeiger hat eine eigene Position.

**Aus der CH 682 201 A ist ein Chronograph mit einem Chronographenzeiger und einem Rattrapantezeiger bekannt. Durch einen ersten Drücker kann der Chronographenzeiger gestartet und durch einen weiteren Drücker in die Nullstellung zurückgestellt werden. Durch einen dritten Drücker kann der Rattrapantezeiger** **angehalten werden.**
Aufgabe der Erfindung ist es einen Chronograph der eingangs genannten Art zu schaffen, bei dem mit einfacher Betätigung aus der Position von übereinander stehenden Chronographenzeiger und Rattrapantezeiger, aus jeweils eigener stehender Position dieser beiden Zeiger und aus dem laufenden Zustand dieser Zeiger jeweils ein augenblickliches Nullstellen sowie beim Nullstellen aus dem laufenden Zustand auch ein augenblicklicher Neustart (Flyback) möglich ist.

Diese Aufgabe wird erfindungsgemäß dadurch gelöst, daß mit einem dritten Stellelement durch dessen manuelle Bewegung aus seiner Nichtbeaufschlagungsstellung in seine Beaufschlagungsstellung Zeigerwelle und Chronographenzeiger in ihre Nullstellung bewegbar sind und das in seiner Blockierstellung befindliche Schaltelement in seine Entblockierstellung bewegbar ist oder das in seiner Entblockierstellung befindliche Schaltelement in seiner Entblockierstellung verbleibt, **wobei von dem dritten Stellelement eine Verstelleinrichtung betätigbar ist, durch die das Schaltelement zwischen seiner Blockierstellung und seiner Entblockierstellung bewegbar antreibbar ist und wobei durch ein Abtastelement die Stellung des Schaltelements abtastbar und bei Entblockierstellung des Schaltelements die Verstelleinrichtung inaktivierbar und bei Blockierstellung des Schalt** **elements die Verstelleinrichtung aktivierbar ist.**

Damit wird ein einfacher Aufbau mit einer Mehrfachfunktion erreicht.

Durch die alleinige einmalige Betätigung des dritten Stellelements sind die stehenden oder laufenden Zeiger in ihre Nullposition stellbar, ohne daß dazu jeweils eine Stellelementbetätigung zum Anhalten, dann zum Nullstellen und ggf. ein drittes Mal zum Neustarten erfolgen muß. Für diesen Neustart ist nur ein Loslassen des betätigten dritten Stellelements erforderlich, so daß dieser Neustart verzögerungsfrei nach dem Nullstellen erfolgen kann.

**Die** Verstelleinrichtung **kann** ein koaxial drehfest mit dem Schaltelement verbundenes oder über ein Zwischengetriebe drehbar antreibbares Schaltrad aufweisen, das durch eine von dem dritten Stellelement betätigbare Schaltnase um einen Schaltschritt weiterschaltbar ist, der einem Schaltschritt des Schaltelements von der Blockierstellung in die Entblockierstellung entspricht.

Um ein Verbleiben des sich in seiner Endblockierstellung befindlichen Schaltelements in dieser Endblockierstellung sicher zu stellen, kann bei Endblockierstellung des Schaltelements die Verstelleinrichtung außer Eingriff vom Schaltrad sein.

Das Schaltelement kann auf unterschiedliche Weise ausgebildet und je nach Ausbildung in einer Drehrichtung oder in alternierender Drehrichtung fortschaltbar sein.

Eine einfache Ausbildung des Schaltrads und der Verstelleinrichtung besteht darin, daß das Schaltrad ein Sägezahnrad oder ein Nockenrad ist, das durch eine als Schaltklinke ausgebildete Schaltnase der Verstelleinrichtung fortschaltbar ist, die bei Blockierstellung des Schaltelements in Eingriff und bei Entblockierstellung des Schaltelements außer Eingriff des Sägezahnrads oder Nockenrads bringbar ist.

Eine ebenfalls einfache Ausbildung des Schaltelements besteht darin, daß das Schaltelement ein Kolonnenrad mit abwechselnd radial hervorstehenden Kolonnen und Tälern geringerer radialer Erstreckung ist, wobei ein Abtastelement radial bewegbar ist und je nach Stellung des Kolonnenrades auf der Stirnseite einer Kolonne zur Anlage gelangt oder in ein Tal ragt.

Dabei weist vorzugsweise im bauteilarmer Ausbildung die Verstelleinrichtung einen um eine zu den Drehachsen des Kolonnenrades und des Sägezahnrades oder Nockenrads parallele Schwenkachse schwenkbaren und durch das dritte Stellelement in Richtung seiner Längserstreckung etwa tangential zum Sägezahnrad oder Nockenrad bewegbaren Hebel auf, der an seinem freien Ende die Schaltklinke aufweist, wobei der Hebel durch die Kolonne des Kolonnenrades mit seiner Schaltklinke außer Eingriff vom Sägezahnrad oder Nockenrad schwenkbar ist.

Ebenfalls in einfacher Ausbildung kann durch die Kolonne ein als Abtastnase ausgebildetes Abtastelement des Hebels beaufschlagbar sein.

Um ein unbeabsichtigtes Schalten des Schaltelements und/oder des Schaltrades zu verhindern, kann das Schaltelement und/oder Schaltrad mittels einer Rastfeder in der Blockierstellung oder der Endblockierstellung arretierbar sein, wozu in einfacher Weise die Rastfeder in die Zahnlücken des als Zahnrad ausgebildeten Schaltrads einrastbar ist.

Ebenfalls zu einer einfachen Ausbildung führt es, wenn die Zangenarme radial zur Drehachse des Kolonnenrades gerichtete Abtastnocken aufweisen, die je nach Stellung des Kolonnenrades auf der Stirnseite einer Kolonne in Anlage ist oder in ein Tal ragt.

Um den verzögerungsfreien Neustart nach einer Betätigung des dritten Stellelements zu unterstützen, kann das dritte Stellelement in seiner Nichtbeaufschlagungsstellung federbeaufschlagt sein.

Das Rattrapanterad ist vorzugsweise das Rattrapanterad eines Sekunden-Rattrapantezählers.

Um einen zweiten Rattrapantezeiger zu ermöglichen, der vorzugsweise der Rattrapantezeiger eines Minutenzählers ist, kann durch einen Chronographenantrieb bei manueller Betätigung des ersten Stellelements eine zweite Zeigerwelle eines zweiten Chronographenzeigers drehbar antreibbar sein, mit einer zur zweiten Zeigerwelle koaxialen zweiten Rattrapante-Zeigerwelle eines mit dem zweiten Chronographenzeiger überdeckend antreibbaren zweiten Ratrapantezeigers, wobei auf der zweiten Zeigerwelle ein Minutenzählerherz zum Zurückstellen des zweiten Chronographenzeigers angeordnet ist und die zweite Zeigerwelle und die zweite Rattrapante-Zeigerwelle durch ein zweites Rattrapanteherz einer kraftschlüssigen Kupplung drehfest miteinander verbindbar sind, mit einem auf der zweiten Rattrapante-Zeigerwelle angeordneten zweiten Rattrapanterad, das von Zangenarmen einer zweiten Rattrapantezange unter Federvorspannung umgreifbar und durch Reib- oder Formschluß drehblockierbar ist, wobei durch das Schaltelement die Zangenarme der zweiten Rattrapantezange aus ihrer Drehblockierstellung vom zweiten Rattrapanterad abhebbar bewegbar sind und wobei durch die manuelle Bewegung des dritten Stellelements aus seiner Nichtbeaufschlagungsstellung in seine Beaufschlagungsstellung die zweite Zeigerwelle und der zweite Chronographenzeiger sowie die zweite Rattrapante-Zeigerwelle und der zweite Rattrapantezeiger in ihre Nullstellung bewegbar sind.

Dabei kann das zweite Rattrapanterad das Rattrapanterad eines Minutenzählers und der zweite Rattrapantezeiger ein Minuten-Rattrapantezähler sein.

Sowohl bauraumsparend als auch den Chronographen vereinfachend ist es, wenn die erste Chronographen-Zeigerwelle und die zweite Zeigerwelle durch einen gemeinsamen Chronographenantrieb drehbar antreibbar sind.

Vorzugsweise ist durch das Schaltelement eine Stelleinrichtung betätigbar, durch die die Zangenarme der zweiten Rattrapantezange aus ihrer Drehblockierstellung vom zweiten Rattrapanterad abhebbar bewegbar sind.

In einfacher Ausbildung kann dabei die Stelleinrichtung einen um eine Schwenkachse schwenkbaren zweiarmigen Hebel aufweisen, an dessen Ende des einen Hebelarms eine Abtastnase angeordnet ist, durch die die Stellung des Schaltelements abtastbar ist und von dessen Ende des zweiten Hebelarms bei erfaßter Drehblockierstellung des Schaltelements ein zweites Schaltelement zum Abheben der Zangenarme der zweiten Rattrapantezange von dem zweiten Rattrapanterad betätigbar ist.

Besonders einfach ist dabei das zweite Schaltelement ausgebildet, wenn das zweite Schaltelement ein von dem zweiten Hebelarm etwa in Längserstreckung der Zangenarme der zweiten Rattrapantezange bewegbares Rampenelement ist, durch das die Zangenarme der zweiten Rattrapantezange voneinander weg spreizbar sind.

Ausbüdungsbeispiele der Erfindung sind in der Zeichnung dargestellt und werden im folgenden näher beschreiben. Es zeigen
- Figur 1: eine schematische Darstellung einer Rattrapanteeinrichtung eines Chronographen zur Erfassung von Sekunden- und Minutenzeitabschnitten mit geöffneten Rattrapantezangen
- Figur 2: eine ergänzende schematische Darstellung der von dritten Schaltelement betätigbaren Mechanik der Rattrapanteeinrichtung nach Figur 1
- Figur 3: die Rattrapanteeinrichtung nach Figur 1 mit geschlossenen Rattrapantezangen
- Figur 4: die Mechanik nach Figur 2 und der zur Schaltstellung der Rattrapanteeinrichtung nach Figur 3 gehörenden Schaltstellung
- Figur 5: eine Draufsicht auf einen Chronographen nach Figur 1
- Figur 6: eine schematische Darstellung eines zweiten Ausführungsbeispiels einer Rattrapanteeinrichtung
- Figur 7: eine Seitenansicht eines Chronographentriebwerks einer Rattrapanteeinrichtung nach Figur 1
- Figur 8: eine Draufsicht auf Sekunden- und Rattrapanteherz sowie Chronographentriebrad des Chronographentriebwerks nach nach Figur 7
- Figur 9: eine Draufsicht auf Rattrapanterad und Kupplung des Chronographentriebwerks nach Figur 7 in eingekuppelter Stellung
- Figur 10: eine Draufsicht auf Rattrapanterad und Kupplung des Chronographentriebwerks nach Figur 7 in ausgekuppelter Stellung.

Der in Figur 5 dargestellte Chronograph besitzt ein Uhrgehäuse mit einem runden Zifferblatt 41. Zentrisch ist eine erste Chronographen-Zeigerwelle 28 und eine erste Rattrapante-Zeigerwelle 5 eines Sekundenzählers angeordnet, wobei die erste Chronographen-Zeigerwelle 28 einen Chronographenzeiger 47 und die erste Rattrapante-Zeigerwelle 5 einen ersten Rattrapantezeiger 48 trägt, die einander überdeckend antreibbar sind.

Parallel im Abstand zur ersten Chronographen-Zeigerwelle 28 ist eine zweite Zeigerwelle 51 eines Minutenzählers mit einem zweiten Chronographenzeiger 49 und eine zweite Rattrapante-Zeigerwelle 27 eines mit dem zweiten Chronographenzeiger 49 überdeckend antreibbaren zweiten Rattrapantezeigers 50 angeordnet.

Eine Krone 42 befindet sich am Uhrgehäuse 40 in der Drei-Uhr Position.

Weiterhin befinden sich als Drücker ausgebildet ein erstes Stellelement 44 in der Zwei-Uhr-Position, ein zweites Stellelement 46 in der Zehn-Uhr-Position und ein drittes Stellelement 45 in der Vier-Uhr-Position.

Wie in den Figuren 7 bis 10 zu sehen ist, ist auf der rohrartigen ersten Chronographen-Zeigerwelle 28 mit dem ersten Chronographenzeiger 47 ein Chronozentrumsrad 34 fest angeordnet, das durch einen Chronographenantrieb 33 drehbar antreibbar ist.

Auf der ersten Chronographen-Zeigerwelle 28 sind weiterhin ein Sekundenherz 29 zum Zurückstellen des ersten Chronographenzeigers 47 in eine Ausgangs- oder Nullstellung sowie ein Rattrapanteherz 30 einer kraftschlüssigen Kupplung drehfest angeordnet.

In der axial durchgehenden Bohrung der rohrartigen ersten Chronographen-Zeigerwelle 28 ist die erste Rattrapante-Zeigerwelle 5 drehbar gelagert. Diese erste Rattrapante-Zeigerwelle 5 trägt drehfest ein Rattrapanterad 6, dessen radial umlaufende Mantelfläche 32 mit einer feinen Verzahnung bzw. Aufrauhung versehen ist.

Im radial äußeren Bereich des Rattrapanterads 6 ist mit seinem einen Ende ein Rattrapanteherzhebel 35 um eine zur ersten Chronographen-Zeigerwelle 28 parallele Achse 36 schwenkbar angelenkt. Dieser Rattrapanteherzhebel 35 ist in der selben Ebene schwenkbar, in der sich das Rattrapanteherz 30 befindet. Durch eine Zugfeder 37 wird das freie Ende des Rattrapanteherzhebels 35 mit einer Kupplungsfläche 38 in Anlage gegen die umlaufende Mantelfläche 32 des Rattrapanteherzens 30 beaufschlagt.

Ist das Rattrapanterad 6 frei drehbar, so gleitet der Rattrapanteherzhebel 35 entlang der Mantelfläche des Rattrapanteherzens 30 bis zu deren der ersten Chronographen-Zeigerwelle 28 nächsten Stellung und kuppelt in dieser Position Rattrapanterad 6 und erste Chronographen-Zeigerwelle 28 kraftschlüssig miteinander.

In dieser in Figur 9 dargestellten Position befinden sich der erste Chronographenzeiger 47 und der erste Rattrapantezeiger 48 in einer sich einander überdeckenden Stellung. Bei einem Drehantrieb der ersten Chronographen-Zeigerwelle 28 wird über die kraftschlüssige Kupplung des Rattrapanteherzhebels 35 die Rattrapante-Zeigerwelle 5 synchron mitgedreht, so daß sich der erste Chronographenzeiger 47 und der erste Rattrapantezeiger 48 wie miteinander verbunden zusammen bewegen.

Wird während des Antriebs der ersten Chronographen-Zeigerwelle 28 das Rattrapanterad 6 blockiert, gleitet unter Spannen der Zugfeder 37 der Rattrapanteherzhebel 35 mit seiner Kupplungsfläche 38 an der Mantelfläche des Rattrapanteherzens 30 entlang, so daß der erste Rattrapantezeiger 48 stehen bleibt, während sich der erste Chronographenzeiger 47 weiter dreht. Dies ist in Figur 10 zu sehen. Bei der Aufhebung der Blockade des Rattrapanterads 6 gleitet der Rattrapanteherzhebel 35 entlang der Mantelfläche des Rattrapanteherzens 30 bis zu dessen der ersten Chronographen-Zeigerwelle 28 nächster Stellung, um sich dann synchron mit der ersten Chronographen-Zeigerwelle 28 weiter zu drehen.

Zum Blockieren der Drehbewegung des Rattrapanterads 6 wird dieses von den freien Enden der Zangenarme 1, 1' einer etwa u-förmig angeordneten ersten Rattrapantezange 31 umgriffen. An den der Mantelfläche 32 des Rattrapanterads 6 zugewandten Flächen sind die Zangenarme 1, 1' ebenfalls mit einer feinen Verzahnung bzw. Aufrauhung versehen, so daß eine formschlüssige Verbindung zwischen dem Rattrapanterad 6 und den Zangenarmen 1, 1' herstellbar ist.

An ihren dem Rattrapanterad 6 abgewandten Endbereichen sind die Zangenarme 1, 1' mit einem Befestigungsfuß 4, 4' zur ortsfesten Befestigung versehen.

In dem an den Befestigungsfuß 4, 4' anschließenden Bereich sind die Zangenarme 1, 1' derart als federnder Teil 3 ausgebildet, daß die erste Rattrapantezange 31 unter federnder Vorspannung ihrer Zangenarme 1, 1' gegen das Rattrapanterad 6 steht.

Auf der dem Befestigungsfuß 4, 4' abgewandten Seite des federnden Teils 3 sind an den einander zugewandten Innenseiten der Zangenarme 1, 1' V-förmige, rampenartig hervorstehende Abtastnocken 2, 2' ausgebildet.

Um eine die Symmetrielinie der ersten Rattrapantezange 31 parallel zur ersten Chronographen-Zeigerwelle 28 schneidende Drehachse ist ein Kolonnenrad 7 drehbar angeordnet, das gleichmäßig am Umfang verteilt vier abwechselnd radial hervorstehende Kolonnen a, b, c, d und vier Täler e, f, g, h geringerer radialer Erstreckung besitzt, wobei die Abtastnocken 2, 2' je nach Stellung des Kolonnenrades 7 auf der Stirnseite einer Kolonne a, b, c, d zur Anlage gelangen und die Zangenarme 1, 1' von dem Rattrapanterad 6 abheben oder in ein Tal e, f, g, h ragen, so daß die Zangenarme 1, 1' unter Federvorspannung an dem Rattrapanterad 6 anliegen und dieses blockieren.

Ein Weiterdrehen eines Sägezahnrades 18 um einen 45°-Schritt im Uhrzeigersinn für das Erfassen von Zwischenzeiten erfolgt auf nicht dargestellte Weise durch ein Betätigen des zweiten Stellelements 46, so daß ein solcher Schaltschritt entweder zu einem Entblockieren des vorher blockierten Rattrapanterads 6 oder zu einem Blockieren des vorher entblockierten Rattrapanterads 6 führt.

Entweder koaxial drehfest mit dem Kolonnenrad 7 verbunden, (Figuren 1 bis 4) oder über ein Zwischengetriebe 43 mit dem Kolonnenrad verbunden (Figur 6) ist das Sägezahnrad 18 mit acht Zähnen Z 1 bis Z 8 angeordnet, das auch durch eine Verstelleinrichtung mittels des dritten Stellelements 45 um einen Schaltschritt von 45° im Uhrzeigersinn weiter drehbar ist.

Die Verstelleinrichtung weist einen um eine zu den Drehachsen des Kolonnenrads 7 und des Sägezahnrads 18 parallele Schwenkachse 22 schwenkbaren und durch das dritte Stellelement 45 in Richtung seiner Längserstreckung etwa tangential zum Zägezahnrad 18 bewegbaren Hebel 19 auf, der an seinem freien Ende eine Schaltklinke 24 besitzt.

Der Hebel 19 besitzt weiterhin ein Abtastelement 23, das radial am Kolonnenrad 7 anliegt und von diesem radial bewegbar ist. Je nach der Stellung des Kolonnenrads 7 gelangt das Abtastelement 23 auf der Stirnseite einer Kolonne a, b, c, d zur Anlage oder ragt in ein Tal e, f, g, h.

Entsprechend erfolgt auch ein Verschwenken des Hebels 19 um die Schwenkachse 22 an dem der Schaltklinke 24 entgegengesetzten Ende des Hebels 19.

An der Schwenkachse 22 ist weiterhin ein weiterer Hebel 20 mit seinem einen Ende angelenkt, der sich etwa rechtwinklig zum Hebel 19 erstreckt und an seinem anderen Ende um eine ortsfeste Schwenkachse 21 schwenkbar ist.

Der Hebel 20 ist durch das dritte Stellelement 45 entgegen einer Federkraft quer zu seiner Längserstreckung beaufschlagbar, so daß er um die Schwenkachse 21 schwenkt und den Hebel 19 etwa in Richtung von dessen Längserstreckung bewegt.

Befindet sich dabei das Abtastelement 23 auf der Stirnseite einer Kolonne a, b, c, d, so ist dadurch der Hebel 19 derart verschwenkt, daß sich die Schaltklinke 24 außer dem Eingriffsbereich des Sägezahnrads 18 befindet und dieses nicht weiterdrehend beaufschlagen kann.

Damit verbleibt auch das Kolonnenrad 7 in seiner Stellung, in der die Zangenarme 1, 1' vom Rattrapanterad 6 abgehoben sind und mit diesem Rattrapanterad 6 sich der davon antreibbare erste Rattrapantezeiger 48 zusammen mit dem ersten Chronographenzeiger 47 bewegen kann, nachdem durch die Betätigung des dritten Stellelements 45 beide Zeiger 47 und 48 in die Nullstellung gebracht und die Beaufschlagung des dritten Stellelements 45 beendet worden ist.

Befindet sich, wie in den Figuren 3 und 4 dargestellt, bei der Betätigung des dritten Stellelements 45 das Abtastelement 23 aber in einem Tal e, f. g, h des Kolonnenrads 7, so ist der Hebel 19 mit seiner Schaltklinke 24 in den Eingriffsbereich des Sägezahnrads 18 geschwenkt und dreht durch die Betätigung des dritten Stellelements 45 und die Axialbewegung des Hebels 19 das Sägezahnrad 18 um 45° weiter.

Damit wird aber auch das Kolonnenrad 7 um 45° weitergedreht, so daß die Abtastnocken 2, 2' auf die Stirnseiten der Kolonnen a, b, c, d gelangen und die vorher geschlossene erste Rattrapantezange 31 mit ihren Zangenarmen 1, 1' abhebt und das Rattrapanterad 6 drehblockiert. Damit springt der erste Rattrapantezeiger 48 auf die Position des Chronographenzeigers 47.

Damit ein unbeabsichtigtes Schalten des Sägezahnrades 18 verhindert wird, ist eine Rastfeder 25 vorgesehen, die in die Zahnlücken e, f, g, h des Sägezahnrades 18 federnd einrastbar ist.

Durch den Chronographenantrieb 33 ist bei manueller Betätigung des ersten Stellelements 44 auch die zweite Zeigerwelle 51 des zweiten Chronographenzeigers 49 drehbar antreibbar, zu der die zweite Rattrapante-Zeigerwelle 27 des zweiten Chronographenzeigers 49 koaxial angeordnet ist, der mit dem zweiten Rattrapantezeiger 50 überdeckend antreibbar ist.

Auf gleiche, aber nicht dargestellte Weise, wie für den Antrieb von erstem Chronographenzeigers 47 und ersten Rattrapantezeiger 48 und mit gleicher Funktionsweise ist auf der zweiten Zeigerwelle 51 ein Minutenzählerherz zum Zurückstellen des zweiten Chronographenzeigers 49 angeordnet und die zweite Zeigerwelle 51 und die zweite Rattrapante-Zeigerwelle 27 sind durch ein zweites Rattrapanteherz einer kraftschlüssigen Kupplung drehfest miteinander verbindbar.

Auf der zweiten Rattrapante-Zeigerwelle 27 ist ein zweites Rattrapanterad 26 angeordnet, das von Zangenarmen 12, 12' einer zweiten Rattrapantezange 39 unter Federvorspannung umgreifbar und durch Reibschluß drehblockierbar ist.

Die zweite Rattrapantezange 39 besitzt mit den Zangenarmen 12 und 12', mit Abtastnocken 13 und 13', federnden Teilen 14 und 14' sowie Befestigungsfüßen 15 und 15' den gleichen Aufbau und die gleiche Funktionsweise wie die erste Rattrapantezange 31.

Zur Beaufschlagung der Abtastnocken 13, 13' ist zwischen diesen ein etwa in Längserstreckungsrichtung der Zangenarme 12, 12' bewegbares Rampenelement 16 angeordnet, durch das die Zangenarme 12, 12' der zweiten Rattrapantezange 39 voneinander weg spreizbar und somit von dem Rattrapanterad 26 abhebbar sind.

Das Rampenelement 16 besitzt jeweils eine einem Abtastnocken 13, 13' zugeordnete Rampe 52, 52' mit zueinander gerichteten Vertiefungen 53, 53'.

Zum Bewegen des Rampenelements 16 dient eine Stelleinrichtung, die einen um eine Schwenkachse 11 schwenkbaren zweiarmigen Hebel 9 aufweist. An dem Ende des einen Hebelarms des Hebels 9 ist eine Abtastnase 17 angeordnet, durch die die Stellung des Kolonnenrads 7 abtastbar ist. Das Ende des zweiten Hebelarms des Hebels 9 ist an dem Rampenelement 16 angelenkt.

Befindet sich die Abtastnase 17 in einem Tal e, f, g, h des Kolonnenrads 7, so ist der Hebel 16 in eine solche Position geschwenkt, daß die Abtastnocken 13, 13' sich im verjüngten Bereich des Rampenelements 16 in der Höhe der Vertiefungen 53, 53' befinden und in diese eingetaucht sind. Dadurch können sich die Zangenarme 12, 12' zueinander in die Drehblokkierstellung des zweiten Rattrapanterads 26 bewegen (Figur 3).

Wird durch Verdrehen des Kolonnenrads 7 die Abtastnase 17 aus einem Tal e, f, g, h des Kolonnenrads 7 heraus auf die Stirnseite einer Kolonne a, b, c, d gehoben, erfolgt dadurch ein Verschwenken des Hebels 19.

Damit wird aber auch das Rampenelement 16 bewegt und durch die Rampen 52, 52' die Abtastnocken 13, 13' so beaufschlagt, daß die Zangenarme 12, 12' der zweiten Rattrapantezange 39 voneinander weg gespreizt werden und aus ihrer Drehblockierstellung vom zweiten Rattrapanterad 26 abheben (Figur 1).

## Patentansprüche

1. Chronograph, mit einem **Zifferblatt (41) und mit einem** Chronographenantrieb (33), durch den bei manueller Betätigung eines ersten Stettetements (44) eine Zeigerwelle (28) eines Chronographenzeigers (47) drehbar antreibbar ist, mit einer zur Zeigerwelle (28) koaxialen Rattrapante-Zeigerwelle (5) eines mit dem Chronographenzeige (47) überdeckend antreibbaren Rattrapantezeigers (48) wobei **der Chronographenzeiger (47) und der Rattrapantezeiger (48) in sich einander überdeckender Stellung synchron bewegend antreibbar sind und wobei** auf der Zeigerwelle (28) ein Sekundenherz (29) zum Zurückstellen des Chronographenzeigers (47) angeordnet ist und Zeigerwelle (28) and Rattrapante-Zeigerwelle (5) durch ein Rattrapanteherz (30) einer kraftschlüssigen Kupplung drehfest miteinander verbindbar sind, mit einem auf der Rattrapante-Zeigerwelle (5) angeordneten Rattrapanterad (6) das von den Zangenarmen (1, 1') einer Rattrapantezange (31) unter Federvorspannung umgreifbar und durch Reib- oder Formschluß drehblockierbar ist, sowie mit einem durch manuelle Betätigung eines zweiten Stellelements (46) zwischen einer Blockierstellung und einer Entblockierstellung bewegbaren Schaltelement (7) durch das die Zangenarme (1, 1') aus ihrer Drehblockierstellung vom Rattrapanterad (6) abhebbar bewegbar sind, **dadurch gekennzeichnet, daß** mit einem dritten Stellelement (45) durch dessen manuelle Bewegung aus seiner Nichtbeaufschlagungsstellung in seine Beaufschlagungsstellung Zeigerwelle (28) und Chronographenzeiger (47) in ihre Nullstellung bewegbar sind und das in seiner Blockierstellung befindliche Schaltelement (7) in seine Entblockierstellung bewegbar ist oder das in seiner Entblockierstellung befindliche Schaltelement (7) in seiner Entblockierstellung verbleibt, **wobei von dem dritten Stellelement (45) eine** **Verstelleinrichtung (19, 24) betätigbar ist, durch die das Schaltelement (7) zwischen seiner Blockierstellung und seiner Entblockierstellung bewegbar antreibbar ist und wobei durch ein Abtastelement (23) die Stellung des Schaltelements (7) abtastbar und bei Entblockierstellung des Schaltelements (7) die Verstelleinrichtung (19, 24) inaktivierbar und bei Blockierstellung des Schaltelements (7) die Verstelleinrichtung (19, 24) aktivierbar ist.**

2. Chronograph nach Anspruch **1**, **dadurch gekennzeichnet, daß** die Verstelleinrichtung (19, 24) ein koaxial drehfest mit dem Schaltelement (7) verbundenes oder über ein Zwischengetriebe (43) drehbar antreibbares Schaltrad (18) aufweist, das durch eine von dem dritten Stellelement (45) betätigbare Schaltnase (24) um einen Schaltschritt weiterschaltbar ist, der einem Schaltschritt des Schaltelements von der Blockierstellung in die Entblockierstellung entspricht.

3. Chronograph nach einem der vorhergehenden Ansprüche, **dadurch gekennzeichnet, daß** bei Entblockierstellung des Schaltelements (7) die Verstelleinrichtung (19, 24) außer Eingriff vom Schaltrad (18) ist.

4. Chronograph nach Anspruch **1**, **dadurch gekennzeichnet, daß** das Schaltelement in einer Drehrichtung oder in alternierender Drehrichtung fortschaltbar ist.

5. Chronograph nach einem der vorhergehenden Ansprüche, **dadurch gekennzeichnet, daß** das Schaltrad ein Sägezahnrad (18) oder ein Nockenrad ist, das durch eine als Schaltklinke (24) ausgebildete Schaltnase der Verstelleinrichtung fortschaltbar ist, die bei Blockierstellung des Schaltelements in Eingriff und bei Entblockierstellung des Schaltelements außer Eingriff des Sägezahnrads (18) oder Nockenrads bringbar ist.

6. Chronograph nach einem der vorhergehenden Ansprüche, **dadurch gekennzeichnet, daß** das Schaltelement ein Kolonnenrad (7) mit abwechselnd radial hervorstehenden Kolonnen (a, b, c, d) und Tälern (e, f, g, h) geringerer radialer Erstreckung ist, wobei ein Abtastelement radial bewegbar ist und je nach Stellung des Kolonnenrades (7) auf der Stirnseite einer Kolonne (a, b, c, d) zur Anlage gelangt oder in ein Tal (e, f, g, h) ragt.

7. Chronograph nach Anspruch **6**, **dadurch gekennzeichnet, daß** die Verstelleinrichtung einen um eine zu den Drehachsen des Kolonnenrades (7) und des Sägezahnrades (18) oder Nockenrads parallele Schwenkachse (22) schwenkbaren und durch das dritte Stellelement (45) in Richtung seiner Längserstreckung etwa tangential zum Sägezahnrad (18) oder Nockenrad bewegbaren Hebel (19) aufweist, der an seinem freien Ende die Schaltklinke (24) aufweist, wobei der Hebel (19) durch die Kolonne (a, b, c, d) des Kolonnenrades (7) mit seiner Schaltklinke (24) außer Eingriff vom Sägezahnrad (18) oder Nockenrad schwenkbar ist.

8. Chronograph nach Anspruch **6, dadurch gekennzeichnet, daß** durch die Kolonne (a, b, c, d) ein als Abtastnase (23) ausgebildetes Abtastelement des Hebels (19) beaufschlagbar ist.

9. Chronograph nach einem der vorhergehenden Ansprüche, **dadurch gekennzeichnet, daß** Schaltelement und/oder Schaltrad mittels einer Rastfeder (25) in der Blockierstellung oder der Entblockierstellung arretierbar ist.

10. Chronograph nach einem der vorhergehenden Ansprüche, **dadurch gekennzeichnet, daß** die Rastfeder (25) in die Zahnlücken des als Zahnrad ausgebildeten Schaltrads einrastbar ist.

11. Chronograph nach einem der vorhergehenden Ansprüche, **dadurch gekennzeichnet, daß** die Zangenarme (1, 1') radial zur Drehachse des Kolonnenrades (7) gerichtete Abtastnocken (2, 2') aufweisen, die je nach Stellung des Kolonnenrades (7) auf der Stirnseite einer Kolonne (a, b, c, d) in Anlage ist oder in ein Tal (e, f, g, h) ragt.

12. Chronograph nach Anspruch 1, **dadurch gekennzeichnet, daß** das dritte Stellelement (45) in seine Nichtbeaufschlagungsstellung federbeaufschlagt ist.

13. Chronograph nach einem der vorhergehenden Ansprüche, **dadurch** gekenzeichnet, daß das Rattrapanterad (6) das Rattrapanterad eines Sekunden-Rattrapantezählers ist.

14. Chronograph nach einem der vorhergehenden Ansprüche, **dadurch gekennzeichnet, daß** durch einen Chronographenantrieb bei manueller Betätigung des ersten Stellelements (44) eine zweite Zeigerwelle (51) eines zweiten Chronographenzeigers (49) drehbar antreibbar ist, mit einer zur zweiten Zeigerwelle (51) koaxialen zweiten Rattrapante-Zeigerwelle (27) eines mit dem zweiten Chronographenzeiger (49) überdeckend antreibbaren zweiten Ratrapantezeigers (50) wobei auf der zweiten Zeigerwelle ein Minutenherz zum Zurückstellen des zweiten Chronographenzeigers (49) angeordnet ist und die zweite Zeigerwelle (51) und die zweite Rattrapante-Zeigerwelle (27) durch ein zweites Rattrapanteherz einer kraftschlüssigen Kupplung drehfest miteinander verbindbar sind, mit einem auf der zweiten Rattrapante-Zeigerwelle (27) angeordneten zweiten Rattrapanterad (26), das von Zangenarmen (12, 12') einer zweiten Rattrapantezange (39) unter Federvorspannung umgreifbar und durch Reib- oder Formschluß drehblockierbar ist, wobei durch das Schaltelement die Zangenarme (12, 12') der zweiten Rattrapantezange (39) aus ihrer Drehblockierstellung vom zweiten Rattrapanterad (26) abhebbar bewegbar sind und wobei durch die manuelle Bewegung des dritten Stelletements (45) aus seiner Nichtbeaufschlagungsstellung in seine Beaufschlagungsstellung die zweite Zeigerwelle und der zweite Chronographenzeiger (49) sowie die zweite Rattrapante-Zeigerwelle (27) und der zweite Rattrapantezeiger (50) in ihre Nullstellung bewegbar sind.

15. Chronograph nach Anspruch **14**, **dadurch gekennzeichnet, daß** das zweite Rattrapanterad (26) das Rattrapanterad eines Minutenzählers und der zweite Rattrapantezeiger (50) ein Minuten-Rattrapantezähler ist.

16. Chronograph nach einem der Ansprüche **14** und **15, dadurch gekennzeichnet, daß** die erste und die zweite Zeigerwelle durch einen gemeinsamen Chronographenantrieb (33) drehbar antreibbar sind.

17. Chronograph nach einem der Ansprüche **14** bis **16**, **dadurch gekennzeichnet, daß** durch das Schaltelement eine Stelleinrichtung betätigbar ist, durch die die Zangenarme (12, 12') der zweiten Rattrapantezange (39) aus ihrer Drehblockierstellung vom zweiten Rattrapanterad (26) abhebbar bewegbar sind.

18. Chronograph nach Anspruch **17**, **dadurch gekennzeichnet, daß** die Stelleinrichtung einen um eine Schwenkachse (11) schwenkbaren zweiarmigen Hebel (9) aufweist, an dessen Ende des einen Hebelarms eine Abtastnase (17) angeordnet ist, durch die die Stellung des Schaltelements abtastbar ist und von dessen Ende des zweiten Hebelarms bei erfaßter Drehblockierstellung des Schaltelements ein zweites Schaltelement zum Abheben der Zangenarme (12, 12') der zweiten Rattrapantezange (39) von dem zweiten Rattrapanterad (26) betätigbar ist.

19. Chronograph nach Anspruch **18, dadurch gekennzeichnet, daß** das zweite Schaltelement ein von dem zweiten Hebelarm etwa in Längserstreckung der Zangenarme (12, 12') der zweiten Rattrapantezange (39) bewegbares Rampenelement (16) ist, durch das die Zangenarme (12, 12') der zweiten Rattrapantezange (39) voneinander weg spreizbar sind.

## Claims

1. Chronograph having a round dial (41), and having a chronograph drive (33) by means of which, when a first actuating element (44) is actuated manually, a hand stem (28) of a chronograph hand (47) can be driven in rotation, having a rattrapante-hand stem (5), coaxial with the hand stem (28), of a rattrapante hand (48) which can be driven in an overlapping manner with the chronograph hand (47), it being possible for the chronograph hand (47) and the rattrapante hand (48) to be driven to be synchronously in a mutually overlapping position, a seconds heart cam (29) for resetting the chronograph hand (47) being arranged on the hand stem (28), and it being possible for the hand stem (28) and rattrapante-hand stem (5) to be connected to one another in a rotationally fixed manner by a rattrapante heart cam (30) of a force-fitting coupling, having a rattrapante wheel (6) which is arranged on the rattrapante-hand stem (5), can be encompassed under spring prestressing by the gripper arms (1, 1') of a rattrapante gripper (31) and can be blocked against rotation by a friction or form fit, and having a switching element (7) which can be moved, by manual actuation of a second actuating element (46), between a blocking position and an unblocking position and by means of which the gripper arms (1, 1') can be lifted off from the rattrapante wheel (6), out of their rotation-blocking position, **characterized in that** by means of a third actuating element (45), as a result of the latter being moved manually from its non-active position into its active position, the hand stem (28) and chronograph hand (47) can be moved into their zero position and the switching element (7) located in its blocking position can be moved into its unblocking position or the switching element (7) located in its unblocking position remains in its unblocking position and in which the third actuating element (45) can actuate an adjusting device (19, 24) by means of which the switching element (7) can be driven to move between its blocking position and its unblocking position, it being possible, by means of a contact element (23), to gage the position of the switching element (7) and, in the unblocking position of the switching element (7), to deactivate the adjusting device (19, 24) and, in the blocking position of the switching element (7), to activate the adjusting device (19, 24).

2. Chronograph according to Claim 1, **characterized in that** the adjusting device (19, 24) has a switching wheel (18) which is connected in a coaxially rotationally fixed manner to the switching element (7) or can be driven in rotation via an intermediate gear mechanism (43) and can be advanced, by means of a switching nose (24) which can be actuated by the third actuating element (45), by a switching step which corresponds to a switching step of the switching element from the blocking position into the unblocking position.

3. Chronograph according to one of the preceding claims, **characterized in that**, in the unblocking position of the switching element (7), the adjusting device (19, 24) is disengaged from the switching wheel (18).

4. Chronograph according to Claim 1, **characterized in that** the switching element can be advanced in one direction of rotation or in an alternating direction of rotation.

5. Chronograph according to one of the preceding claims, **characterized in that** the switching wheel is a sawtooth wheel (18) or a cam wheel which can be advanced by an adjusting-device switching nose which is designed as a pawl (24) and in the blocking position of the switching element can be brought into engagement with, and in the unblocking position of the switching element can be disengaged from, the sawtooth wheel (18) or cam wheel.

6. Chronograph according to one of the preceding claims, **characterized in that** the switching element is a column wheel (7) with alternately radially projecting columns (a, b, c, d) and valleys (e, f, g, h) of relatively short radial extent, a contact element being movable in the radial direction and, depending on the position of the column wheel (7), coming into abutment against the end side of a column (a, b, c, d) or projecting into a valley (e, f, g, h).

7. The chronograph according to Claim 6, **characterized in that** the adjusting device has a lever (19) which can be pivoted about a pivot pin (22), parallel to the axes of rotation of the column wheel (7) and of the sawtooth wheel (18) or cam wheel, can be moved, by means of the third actuating element (45), in the direction of its longitudinal extent, approximately tangentially to the sawtooth wheel (18) or cam wheel, and has the pawl (24) at its free end, it being possible for the lever (19), by means of the column (a, b, c, d) of the column wheel (7), to be pivoted out of engagement from the sawtooth wheel (18) or cam wheel by way of its pawl (24).

8. Chronograph according to Claim 6, **characterized in that** the column (a, b, c, d) can act on a contact element of the lever (19), which is designed as a contact nose (23).

9. Chronograph according to one of the preceding claims, **characterized in that** the switching element and/or switching wheel can be arrested in the blocking position or the unblocking position by means of a latching spring (25).

10. Chronograph according to one of the preceding claims, **characterized in that** the latching spring (25) can be latched into the gaps between the teeth of the switching wheel, which is designed as a gearwheel.

11. Chronograph according to one of the preceding claims, **characterized in that** the gripper arms (1, 1') have contact cams (2, 2') which are directed radially in relation to the axis of rotation of the column wheel (7) and, depending on the position of the column wheel (7), butt against the end side of a column (a, b, c, d) or project into a valley (e, f, g, h).

12. Chronograph according to Claim 1, **characterized in that** the third actuating element (45) is forced by a spring into its non-active position.

13. Chronograph according to one of the preceding claims, **characterized in that** the rattrapante wheel (6) is the rattrapante wheel of a rattrapante seconds counter.

14. Chronograph according to one of the preceding claims, **characterized in that** by means of a chronograph drive, when the first actuating element (44) is actuated manually, a second hand stem (51) of a second chronograph hand (49) can be driven in rotation, having a second rattrapante hand stem (27), coaxial with the second hand stem (51), of a second rattrapante hand (50) which can be driven in an overlapping manner with the second chronograph hand (49), a minutes-counter heart cam for resetting the second chronograph hand (49) being arranged on the second hand stem (51), and it being possible for the second hand stem (51) and the second rattrapante - hand stem (27) to be connected to one another in a rotationally fixed manner by a second rattrapante heart cam of a force-fitting coupling, having a second rattrapante wheel (26) which is arranged on the second rattrapante-hand stem (27), can be encompassed under spring prestressing by gripper arms (12, 12') of a second rattrapante gripper (39) and can be blocked against rotation by a friction or form fit, it being possible, by means of the switching element, for the gripper arms (12, 12') of the second rattrapante gripper (39) to be lifted off from the second rattrapante wheel (26), out of their rotation-blocking position, and it being possible, as a result of the third actuating element (45) being moved manually from its non-active position into its active position, for the second hand stem and the second chronograph hand (49) and for the second rattrapante-hand stem (27) and the second rattrapante hand (50) to be moved into their zero position.

15. Chronograph according to Claim 14, **characterized in that** the second rattrapante wheel (26) is the rattrapante wheel of a minutes counter and the second rattrapante hand (50) is a rattrapante minutes counter.

16. Chronograph according to either of Claims 14 and 15, **characterized in that** the first and the second hand stem can be driven in rotation by a common chronograph drive (33).

17. Chronograph according to one of Claims 14 to 16, **characterized in that** the switching element can actuate an adjusting device by means of which the gripper arms (12, 12') of the second rattrapante gripper (39) can be lifted off from the second rattrapante wheel (26), out of their rotation-blocking position.

18. Chronograph according to Claim 17, **characterized in that** the actuating device has a two-armed lever (9) which can be pivoted about a pivot pin (11), a contact nose (17) being arranged at the end of one lever arm of said lever and being able to gage the position of the switching element, and it being possible for the end of the second lever arm of said lever, when the rotation-blocking position of the switching element has been sensed, to actuate a second switching element for lifting off the gripper arms (12, 12') of the second rattrapante gripper (39) from the second rattrapante wheel (26).

19. Chronograph according to Claim 18, **characterized in that** the second switching element is a ramp element (16) which can be moved, by means of the second lever arm, approximately in the longitudinal extent of the gripper arms (12, 12') of the second rattrapante gripper (39) and by means of which the gripper arms (12, 12') of the second rattrapante gripper (39) can be spread apart from one another.

## Revendications

1. Chronographe avec un cadran (41) et une commande de chronographe (33) par l'intermédiaire de laquelle un chevillot (28) d'une aiguille (47) de chronographe est apte à être entraîné en rotation par l'actionnement manuel d'un premier élément de réglage (44), avec un chevillot (5), coaxial par rapport au chevillot (28), d'une rattrapante (48) apte à être entraînée avec l'aiguille (47) du chronographe à laquelle elle est superposée, l'aiguille (47) du chronographe et la rattrapante (48) étant aptes à être entraînées en synchronisme en position superposée, un coeur des secondes (29) pour la remise à zéro de l'aiguille (47) du chronographe étant disposé sur le chevillot (28) de l'aiguille et le chevillot (28) de l'aiguille et le chevillot (5) de la rattrapante étant aptes à être solidarisés en rotation l'un avec l'autre par une liaison par adhérence par l'intermédiaire d'un coeur de rattrapante (30), avec une roue (6) de rattrapante qui est disposée sur le chevillot (5) de la rattrapante et qui est apte à être enserrée sous une précontrainte de ressort par les bras (1, 1') d'une pince (31) de rattrapante et est apte à être bloquée en rotation par une liaison par friction ou par coopération de formes, ainsi qu'avec un élément de commutation (7) déplaçable entre une position bloquée et une position débloquée par l'actionnement manuel d'un deuxième élément de réglage (46), cet élément de commutation permettant de soulever de la roue (6) de rattrapante les bras (1, 1') de la pince hors de leur position de blocage en rotation,
**caractérisé en ce qu'**un troisième élément de réglage (45) que l'on déplace manuellement depuis sa position non sollicitée dans sa position sollicitée permet de remettre à zéro le chevillot (28) et l'aiguille (47) du chronographe et que l'élément de commutation (7) se trouvant dans sa position bloquée est déplaçable vers sa position débloquée ou que l'élément de commutation (7) se trouvant dans sa position débloquée reste dans sa position débloquée, un organe de réglage (19, 24) étant apte à être actionné par un troisième élément de réglage (45) pour permettre d'entraîner en déplacement l'élément de commutation (7) entre sa position bloquée et sa position débloquée, la position de l'élément de commutation (7) étant apte à être palpée par un élément palpeur (23) et l'organe de réglage (19, 24) étant apte à être inactivé lorsque l'élément de commutation (7) se trouve dans sa position débloquée et l'organe de réglage (19, 24) étant apte à être activé lorsque l'élément de commutation (7) se trouve dans sa position bloquée.

2. Chronographe selon la revendication 1, **caractérisé en ce que** l'organe de réglage (19, 24) comporte un baladeur (18) solidarisé en rotation coaxiale avec l'élément de commutation (7) ou apte à être entraîné en rotation par l'intermédiaire d'un engrenage intermédiaire (43), ledit baladeur étant apte à être avancé par un doigt de commutation (24) actionnable par le troisième élément de réglage (45) de la valeur d'un pas correspondant au déplacement de l'élément de commutation de la position bloquée vers la position débloquée.

3. Chronographe selon l'une quelconque des revendications précédentes, **caractérisé en ce que**, lorsque l'élément de commutation (7) est en position débloquée, l'organe de réglage (19, 24) est désengagé du baladeur (18).

4. Chronographe selon la revendication 1, **caractérisé en ce que** l'élément de commutation est apte à être avancé dans un sens de rotation ou en alternant le sens de rotation.

5. Chronographe selon l'une quelconque des revendications précédentes, **caractérisé en ce que** le baladeur est une roue dentée en dents de scie (18) ou une roue à cames apte à être avancée par un ergot de commutation de l'organe de réglage conformé en forme de cliquet (24) qui est apte à engrener avec la roue dentée en dents de scie (18) ou avec la roue à cames en position bloquée de l'élément de commutation et à se dégager de celle -ci en position débloquée de l'élément de commutation.

6. Chronographe selon l'une quelconque des revendications précédentes, **caractérisé en ce que** l'élément de commutation est une roue à colonnes (7) avec des colonnes (a, b, c, d) faisant radialement saillie en alternance avec des espaces vides (e, f, g, h) d'extension radiale inférieure, un élément palpeur étant mobile suivant la direction radiale et venant en appui contre la face frontale d'une colonne (a, b, c, d) ou s'étendant en saillie dans un espace vide (e, f, g, h) suivant la position de la roue à colonnes (7).

7. Chronographe selon la revendication 6, **caractérisé en ce que** l'organe de réglage comporte un levier (19) mobile en pivotement autour d'un axe de pivotement (22) parallèle aux axes de rotation de la roue à colonnes (7) et de la roue dentée en dents de scie (18) ou de la roue à cames et déplaçable dans le sens de sa longueur environ tangentiellement par rapport à la roue dentée en dents de scie (18) ou à la roue à cames par l'intermédiaire du troisième élément de réglage (45), ledit levier (19) comportant à son extrémité libre le cliquet (24) et étant apte à être désengagé par pivotement de la roue dentée en dents de scie (18) ou de la roue à cames par l'intermédiaire de la colonne (a, b, c, d) de la roue à colonnes (7) avec son cliquet (24).

8. Chronographe selon la revendication 6, **caractérisé en ce qu'**un élément palpeur du levier (19) conformé en forme d'ergot palpeur (23) est apte à être sollicité par la colonne (a, b, c, d).

9. Chronographe selon l'une quelconque des revendications précédentes, **caractérisé en ce que** l'élément de commutation et/ou le baladeur est/sont apte(s) à être arrêté(s) dans la position bloquée ou dans la position débloquée au moyen d'un ressort de verrouillage (25).

10. Chronographe selon l'une quelconque des revendications précédentes, **caractérisé en ce que** le ressort de verrouillage (25) est apte à venir s'encliqueter dans les espaces vides entre les dents du baladeur conformé en forme de roue dentée.

11. Chronographe selon l'une quelconque des revendications précédentes, **caractérisé en ce que** les bras (1, 1') de la pince comportent des cames palpeuses (2, 2') qui sont orientées radialement par rapport à l'axe de rotation de la roue à colonnes (7) et qui sont en appui contre la face frontale d'une colonne (a, b, c, d) ou s'étendent en saillie dans un espace vide (e, f, g, h) suivant la position de la roue à colonnes (7).

12. Chronographe selon la revendication 1, **caractérisé en ce que** le troisième élément de réglage (45) est sollicité par un ressort dans sa position non sollicitée.

13. Chronographe selon l'une quelconque des revendications précédentes, **caractérisé en ce que** la roue (6) de la rattrapante est la roue de rattrapante d'un compteur de rattrapante des secondes.

14. Chronographe selon l'une quelconque des revendications précédentes, **caractérisé en ce qu'**un deuxième chevillot (51) d'une deuxième aiguille (49) de chronographe est apte à être entraînée en rotation par une commande de chronographe par l'actionnement manuel du premier élément de réglage (44), avec un deuxième chevillot (27), coaxial par rapport au deuxième chevillot (51), d'une rattrapante (50) apte à être entraînée avec la deuxième aiguille (49) du chronographe à laquelle elle est superposée, un coeur des minutes pour la remise à zéro de la deuxième aiguille (49) du chronographe étant disposé sur le deuxième chevillot et le deuxième chevillot (51) et le deuxième chevillot (27) de la rattrapante étant aptes à être solidarisés en rotation l'un avec l'autre par une liaison par adhérence par l'intermédiaire d'un deuxième coeur de rattrapante, avec une deuxième roue (26) de rattrapante qui est disposée sur le deuxième chevillot (27) de rattrapante et qui est apte à être enserrée sous une précontrainte de ressort par les bras (12, 12') d'une deuxième pince (39) de rattrapante et est apte à être bloquée en rotation par une liaison par friction ou par coopération de formes, les bras (12, 12') de la deuxième pince (39) de rattrapante étant aptes à être soulevés de la deuxième roue de rattrapante (26) hors de leur position de blocage en rotation par l'élément de commutation, le deuxième chevillot et la deuxième aiguille (49) de chronographe ainsi que le deuxième chevillot (27) de rattrapante et la deuxième rattrapante (50) étant aptes à être remis à zéro par le déplacement manuel du troisième élément de réglage (45) de sa position non sollicitée vers sa position sollicitée.

15. Chronographe selon la revendication 14, **caractérisé en ce que** la deuxième roue de rattrapante (26) est la roue de rattrapante d'un compteur des minutes et que la deuxième rattrapante (50) est un compteur de rattrapante des minutes.

16. Chronographe selon l'une quelconque des revendications 14 et 15, **caractérisé en ce que** le premier et le deuxième chevillot sont aptes à être entraînés en rotation par une commande (33) de chronographe commune.

17. Chronographe selon l'une quelconque des revendications 14 à 16, **caractérisé en ce qu'**un organe de réglage par l'intermédiaire duquel les bras (12, 12') de la deuxième pince (39) de rattrapante sont aptes à être soulevés de la deuxième roue (26) de rattrapante hors de leur position de blocage en rotation est actionnable par l'élément de commutation.

18. Chronographe selon la revendication 17, **caractérisé en ce que** l'organe de réglage comporte un levier à deux bras (9) monté pivotant autour d'un axe de pivotement (11), un ergot palpeur (17) permettant de palper la position de l'élément de commutation étant disposé à l'extrémité de l'un des bras du levier, un deuxième élément de commutation destiné à soulever les bras (12, 12') de la deuxième pince de rattrapante (39) de la deuxième roue de rattrapante (26) étant actionnable par l'extrémité du deuxième bras du levier lorsque la position de blocage en rotation de l'élément de commutation a été détectée.

19. Chronographe selon la revendication 18, **caractérisé en ce que** le deuxième élément de commutation est un élément formant rampe (16) qui est mobile environ dans le sens de la longueur des bras (12, 12') de la deuxième pince de rattrapante (39) et qui permet d'écarter les bras (12, 12') de la deuxième pince de rattrapante (39).
